# EUROPÄISCHE PATENTSCHRIFT

(11) **EP 0 828 970 B1**
(45) Veröffentlichungstag und Bekanntmachung des Hinweises auf die Patenterteilung: **26.04.2000**
(21) Anmeldenummer: 96914005.2
(22) Anmeldetag: 31.05.1996
(51) Int. Cl.: F22B 31/00, F23C 10/04

(54) **VERFAHREN UND EINRICHTUNG ZUR ABSCHEIDUNG**
SEPARATION PROCESS AND DEVICE
PROCEDE ET DISPOSITIF DE SEPARATION

(30) Priorität: 02.06.1995 AT 943955
(43) Veröffentlichungstag der Anmeldung: 18.03.1998
(73) Patentinhaber: AE Energietechnik GmbH, 1211 Wien (AT)
(72) Erfinder: BRÄNDLE, Bernd, A-8045 Graz (AT); FERCHER, Erich, A-2203 Grossebersdorf (AT); GLASNER, Alfred, A-8162 Passail 237 (AT); OBWALLER, Georg, A-8020 Graz (AT); SEIDELBERGER, Emmerich, A-1130 Wien (AT); VOIGTLÄNDER, Karl, A-1140 Wien (AT)
(74) Vertreter: Rieberer, Stefan, Dipl.-Ing.
(86) Internationale Anmeldenummer: AT9600100
(87) Internationale Veröffentlichungsnummer: WO9638689

(56) Entgegenhaltungen:
- EP-A- 0 566 099
- WO-A-90/05020
- DE-A- 3 440 583
- PATENT ABSTRACTS OF JAPAN vol. 013, no. 469 (M-883), 24.Oktober 1989 & JP,A,01 184301 (MITSUBISHI HEAVY IND LTD), 24.Juli 1989,

## Beschreibung

Die Erfindung betrifft ein Verfahren zur Abscheidung des Bettmaterials und zur Nutzung der Wärme des Rauchgases einer Verbrennungsanlage nach dem Prinzip einer zirkulierenden Wirbelschicht in den der Verbrennungsanlage nachgeschalteten Heizflächen, bei dem der von der Wirbelschicht aufsteigende Rauchgasstrom mit dem mitgeführten Feststoffen nach der durch Steigrohre gekühlten Brennkammer in einem Schacht in Richtung der Schwerkraft und am Ende des Schachts nach einer Abtrennung der Feststoffe über eine Umlenkung entgegen der Richtung der Schwerkraft mit erweitertem Schachtquerschnitt geführt wird, und eine Verbrennungsanlage zur Durchführung des Verfahrens.

Es sind Verfahren bekannt, bei denen als Primärabscheider Zyklone, wie zum Teil ungekühlte, abgestampfte Zyklone, neben oder oberhalb der Brennkammer angeordnet sind. Die wärmespeichernden, vom Rauchgasstrom mitgetragenen Partikel werden darin zum größten Teil abgeschieden und tragen dadurch in den nachgeschalteten Heizflächen nicht mehr zum Wärmeaustausch bei. Diese Zyklon-Bauweise ist außerdem schwer, platzaufwendig und weist trotz aufwendiger Isolierungen der Blechkonstruktion einen erheblichen Wärmeverlust durch Abstrahlung auf. Diese Bauweise bedingt beträchtliche Anfahrzeiten.

Aus der DE-A-34 40 583 ist eine stationäre Wirbelschichtverbrennungsanlage bekannt, bei der der vom Abgas mitgeführte Staub zur Vermeidung von Umweltbelastungen möglichst vollständig abgeschieden wird, wodurch die nachgeschalteten Heizflächen hauptsächlich durch Konvektion beheizt werden. Im verwendetem Kühlsystem wird nicht zwischen Fall- und Steigrohrsystem unterschieden.

Die JP-A-1184301 und die WO 90/05020 offenbaren Wirbelschichtverbrennungsanlagen nach dem Prinzip der zirkulierenden Wirbelschicht, bei welchen Grob- und Feinstaub gemeinsam abgeschieden wird und dieses Staubgemisch entsprechend seiner Korngröße unterschiedlich weiterbehandelt wird. Beheizte Fallrohre sind nicht geoffenbart.

Die Erfindung hat es sich zur Aufgabe gestellt den Wärmeübergang in den Heizflächen nach der Brennkammer zu verbessern, indem die Staubstrahlung erhöht und das Abscheidesystem in den gekühlten Teil der Dampfkesselkonstruktion eingebunden wird. Hierdurch wird die Baugröße bei gleicher Wärmeleistung vermindert und der Wärmeverlust teilweise durch Oberflächenverkleinerung und teilweise durch Einbindung des Abscheiders in den Kühlkreislauf des Dampferzeugers verkleinert, so daß auch der Wirkungsgrad verbessert wird. Durch den einfachen Aufbau des Abscheiders läßt sich dieser aus Flossenrohrwänden leicht herstellen. Darüber hinaus ermöglicht die erfindungsgemäße Konstruktion durch die Ausführung in Stahlbauweise und durch die verringerte Masse, insbesondere der Isolierung, eine Verkürzung der Anfahrzeiten. Die erfindungsgemäße Bauweise ermöglicht auf wirtschaftliche und einfache Weise die gekühlte Ausführung der Abscheidekammer und der Bettrückführung. Die Einbindung des Abscheiders, bzw. dessen Wand, in die Rohrwandkonstruktion erhöht damit auch die Festigkeit des Kesselkörpers und damit der Gesamtkonstruktion.

Das Verfahren ist dadurch gekennzeichnet, daß zur Erhaltung des Bettinventars nur der gröbere Feststoffanteil bei der Umlenkung abgekrennt und nach unten in die Brennkammer zurückgeführt wird und das Rauchgas mit dem verbliebenen Staub an den nachgeschalteten Heizflächen durch Strahlung und Konvektion Wärme abgibt und die in der Rückwand der Abscheideeinrichtung angeordneten Fallrohre beheizt werden.

Die Verbrennungsanlage zur Durchführung des Verfahrens ist dadurch gekennzeichnet, daß die Rückwand der Abscheide- und Rückführvorrichtung als Teil des Fallrohrsystems ausgebildet ist und zur Bildung einer Abscheidekammer mit trichterförmigem Unterteil abgebogen ist, wobei die Abscheidekammer neben dem oberen Teil der Brennkammer in Form einer Rauchgasumlenkung vorgesehen ist, an welcher ein Sammelschacht für die Rückführung des Bettmaterials angeschlossen ist und die Brennkammer und Abscheidekammer Seitenwände aufweisen, die als Teil des Steigrohrsystems ausgebildet sind, welches in eine Dampftrommel mündet, die auf einer Standrohrgruppe angeordnet ist und mit dem Kesselkörper im Bereich der Vorderwand verbunden ist.

Ausgestaltungen der Erfindung sind in den Unteransprüchen 3 bis 9 angegeben.

Das Verfahren wird anhand der angeschlossenen Figuren, die eine erfindungsgemäße Verbrennungsanlage zur Durchführung des Verfahrens beispielhaft und schematisch darstellen, erläutert. Es zeigen Fig. 1 und Fig. 2 jeweils in Grund- und Aufriß eine mögliche Ausführungsform.

Fig. 1 zeigt den oberen Teil einer Brennkammer 1 eines Dampferzeugers mit Umlenkwand 14. Die Brennkammer 1 mit der Vorderwand 3, Zwischenwand 4, den Seitenwänden 5 und 6 sowie der Rückwand 7 bilden den Kesselkörper als statische Einheit. Die abgewinkelte Umlenkwand 14 bildet zum Teil die Brennkammerdecke und teilt die Abscheidekammer 2 in zwei Teile, die nacheinander vom Abgas der Brennkammer 1 durchströmt werden. Zur Wahrung der Strömungsymmetrie kann auch die Vorderwand 3 bzw. können die beiden Seitenwände 5 und 6 als Zwischenwand mit angeschlossener Umlenkwand 14 ausgebildet werden, wodurch sich die Wirbelschichteigenschaften noch weiter verbessern. Die Umlenkwand 14 und ihr unterer Sammler 12 sind zumindest auf der Anströmseite mit einer Verschleißschicht 15 ausgestattet, während die Rückseite der Umlenkwand 14 und alle übrigen Begrenzungswände der Abscheidekammer 2 mit einer dünnen Verschleißschicht verkleidet bzw. zur besseren Wärmeaufnahme blank belassen sind. Die Abscheidekammer 2 wird von der Rückwand 7, Teilen der Seitenwände 5 und 6 und der Zwischenwand 4 gebildet. Die schwach beheizte Rückwand 7 ist als Teil des Fallrohrsystems ausgebildet und dient der Kühlwasserversorgung des Steigrohrsystems, welches im wesentlichen von den Wänden der Brennkammer 1 gebildet ist, wobei auch die Umlenkwand 14 in das Steigrohrsystem eingebunden ist. Die Flossenrohre der Umlenkwand 14 werden durch eigene Sammler 12 angespeist, die durch das Fallrohrsystem mit der Dampftrommel 16 verbunden sind. Es werden somit gemauerte Zwischenwände vermieden.

In der Brennkammer 1 wird die Verbrennung nach dem Prinzip der zirkulierenden Wirbelschicht durchgeführt, bei der das entstehende Rauchgas Bettmaterial, wie z.B. Asche, Sand und Brennstoff, nach oben aus der Brennkammer 1 austrägt. Um das Bettinventar zu erhalten und um einen stabilen Verbrennungsprozeß zu ermöglichen, wird hauptsächlich der gröbere Feststoffanteil mit der erfindungsgemäßen Anordnung einer Umlenkwand 14 vom Rauchgas getrennt und wieder der Brennkammer 1 zugeführt. In der Zeichnung ist der Weg des Bettmaterials durch strichlierte Pfeile und der Weg des Rauchgases durch Vollinien-Pfeile angedeutet.

Der Feststoffanteil wird infolge seiner wesentlich höheren Dichte im Vergleich zum Rauchgas in der Umlenkung über die Oberkante 13 der Zwischenwand 4 durch die Fliehkraft nach außen und bei der zweiten Umlenkung im Bereich des unteren Endes der Umlenkwand 14 nach unten in Richtung der Rückführungseinrichtung 9 gedrängt und damit vom Rauchgasstrom getrennt. Die an der Umlenkwand 14 abgebremsten, bzw. abgelenkten, hauptsächlich größeren Feststoffteilchen fallen in der Abscheidekammer 2 durch den nach oben umgelenkten Rauchgasstrom und werden dabei zum Teil durch die Strömungsgeschwindigkeit auf die in Richtung zur Rückführungseinrichtung 9 abgebogenen Rückwand 7 umgelenkt und dem Sammelschacht 11 bzw. auch einem Speicherraum 10 und der Rückführungseinrichtung 9 zugeführt. Die Abscheidekammer 2 ist dabei so ausgelegt, daß die größeren Feststoffteile infolge der höheren Trägheitskräfte die scharfe 180°-Umlenkung des Rauchgasstromes und die Verminderung der Rauchgasgeschwindigkeit nicht mitmachen können.

Feinere Partikel, welche umgelenkt und durch das Rauchgas in den zweiten Zug ausgetragen werden, tragen zum Wärmeaustausch in den nachgeschalteten Heizflächen bei. Auf Grund des kleinen Korndurchmessers des feineren Materials treten bei den nachgeschalteten Heizflächen keine Erosionen auf.

Das abgeschiedene Material wird über eine syphonartige Rückführungseinrichtung 9, wie in Fig. 1 dargestellt, oder über ein L- Valve oder ein Überlaufwehr rückgeführt. In den meisten Fällen kommt man aber mit einer einfachen Rückführungseinrichtung 9, z. B. einer schrägen Ebene, wie in Fig. 2 dargestellt, aus, sodaß keine besondere Abdichtung notwendig ist. Die Rückführungseinrichtung 9 mündet zweckmäßiger Weise wie in den beiden Fig. angedeutet etwa in halber Brennkammerhöhe in die Brennkammer 1 ein, wobei das Bettmaterial durch die abwärtsführende Wandströmung in das eigentliche Wirbelbett rückgeführt wird. Im Fall der oberen, direkten Materialrückführung ohne Abdichtung, wie in Fig. 2, rutscht das abgeschiedene Material frei in die Brennkammer 1 und fällt entlang der Zwischenwand 4 in den unteren Brennkammerteil. Diese freie Materialrückführung ist ohne Abdichtung möglich, da sich erstens an den Brennkammerwänden immer eine abwärts strömende Materialschicht ausbildet, - siehe strichlierte Pfeile in Fig.1 und Fig.2, - die das rückgeführte Material nach unten mitreißt und zweitens da Druckunterschiede im oberen Bereich einer Wirbelschicht praktisch nicht vorhanden sind und wird eine Bypasströmung des Rauchgases durch die Abscheidekammer 2 verhindert. Das Material fällt so bis in den unteren Brennkammerbereich und wird zusammen mit dem eingebrachten Brennstoff wieder aufgewirbelt, wobei die Asche des verbrannten Brennstoffes mit dem Material gemeinsam wieder nach oben transportiert wird.

Die Rückführungseinrichtung 9 kann aber auch erst in der Nähe des Brennkammerbodens angeordnet werden, wo das Bettmaterial über ein geeignetes Abdichtorgan zur Unterbindung von Bypasströmungen von der Brennkammer 1 durch die Abscheidekammer 2 in die Brennkammer 1 rückgeführt wird.

Ein vorteilhaftes Merkmal der Erfindung besteht darin, daß sowohl Brennkammer 1 als auch die Abscheidekammer 2 rechteckförmig bzw. quadratisch ausgebildet sind. Die Einbindung der Umlenkwand 14 in die Kesselkonstruktion erhöht damit auch die Festigkeit der Gesamteinheit. Durch den einfachen Aufbau der Umlenkwand 14 und der quadratischen oder rechteckförmigen Ausbildung des Abscheidekammer 2 können diese Komponenten mit den gleichen Methoden wie alle anderen Wände gefertigt werden und auch leicht in den Kesselkörper integriert werden. Diese Bauweise ermöglicht auf wirtschaftliche und einfache Weise die gekühlte Ausführung des Abscheiders und der Bettmaterialrückführung.

Für größere Kesselleistungen sind modifizierte Varianten bzw. Ausführungen leicht möglich. Einerseits kann der Kessel in der Höhe und Breite gestreckt werden und andererseits ist eine symmetrische Ausführung mit zwei Abscheidekammern 2 möglich, indem die Umlenkwand 14 zweigeteilt ist und ein Teil wie dargestellt an der Zwischenwand 4 und der andere Teil an der Vorderwand 3, die wie die Zwischenwand 4 ausgebildet ist, angeordnet ist. Der Rauchgasabzug, bzw die Anordnung der Nachschaltheizflächen, erfolgt dann quer zur Zeichenebene, eventuell wieder symmetrisch nach vorne und hinten. Diese symmetrische Bauweise gibt dem Bauwerk eine größere Stabilität, bzw. Festigkeit, sodaß die maximale Leistungsgröße erhöht werden kann.

## Patentansprüche

1. Verfahren zur Abscheidung des Bettmaterials und zur Nutzung der Wärme des Rauchgases einer Verbrennungsanlage nach dem Prinzip einer zirkulierenden Wirbelschicht in den der Verbrennungsanlage nachgeschalteten Heizflächen, bei dem der von der Wirbelschicht aufsteigende Rauchgasstrom mit dem mitgeführten Feststoffen nach der durch Steigrohre gekühlten Brennkammer (1) in einem Schacht in Richtung der Schwerkraft und am Ende des Schachts nach einer Abtrennung der Feststoffe über eine Umlenkung entgegen der Richtung der Schwerkraft mit erweitertem Schachtquerschnitt geführt wird, **dadurch gekennzeichnet, daß** zur Erhaltung des Bettinventars nur der gröbere Feststoffanteil bei der Umlenkung abgetrennt und nach unten in die Brennkammer (1) zurückgeführt und das Rauchgas mit dem verbliebenen Staub an den nachgeschalteten Heizflächen durch Strahlung und Konvektion Wärme abgibt und die in der Rückwand (7) der Abscheideeinrichtung angeordneten Fallrohre beheizt werden.

2. Verbrennungsanlage in Flossenrohrkonstruktion nach dem Prinzip einer zirkulierenden Wirbelschicht mit einer parallel zur Brennkammer (1) angeordneten Abscheide- und Rückführvorrichtung zur Trennung und Rückführung des Bettmaterials in die Brennkammer (1), insbesondere in selbsttragender Bauweise, mit einem Steig- und Fallrohrsystem zur Durchführung des Verfahrens nach Anspruch 1, **dadurch gekennzeichnet, daß** die Rückwand (7) der Abscheide- und Rückführvorrichtung als Teil des Fallrohrsystems ausgebildet ist und zur Bildung einer Abscheidekammer (2) mit trichterförmigem Unterteil abgebogen ist, wobei die Abscheidekammer (2) neben dem oberen Teil der Brennkammer (1) in Form einer Rauchgasumlenkung vorgesehen ist, an welcher ein Sammelschacht (11) für die Rückführung des Bettmaterials angeschlossen ist und die Brennkammer (1) und Abscheidekammer (2) Seitenwände (5, 6) aufweisen, die als Teil des Steigrohrsystems ausgebildet sind, welches in eine Dampftrommel (16) mündet, die auf einer Standrohrgruppe angeordnet ist und mit dem Kesselkörper im Bereich der Vorderwand (3) verbunden ist.

3. Verbrennungsanlage nach Anspruch 2, **dadurch gekennzeichnet, daß** die Abscheide- und Rückführvorrichtung als vertikaler rauchgasdurchströmter Schacht ohne Einbauten ausgebildet ist, der von einer Zwischenwand (4) und einer in Strömungsrichtung ebenen Umlenkwand (14) gebildet wird, die unten eine U-förmige Abscheidekammer (2) ohne Einbauten bildet, an der ein Sammelschacht (11) mit einer Rückführungseinrichtung (9) für das abgeschiedene Bettmaterial angeschlossen ist, wobei die Umlenkwand (14) und die Wände der Abscheidekammer (2) als Teil des Fall- und Steigrohrsystems gekühlt ausgebildet sind.

4. Verbrennungsanlage nach Anspruch 2, **dadurch gekennzeichnet, daß** die Abscheidekammer (2) im Grundriß einen rechteckförmigen Querschnitt aufweist und in Form eines vertikalen Schachts ausgebildet ist, an dem etwa in mittlerer Höhe eine Umlenkung mit sich vergrößerndem Querschnitt angeschlossen ist, wobei der sich nach unten verjüngende Unterteil der Abscheidekammer (2), insbesondere mit der Rückführungseinrichtung (9) der abgeschiedenen Partikel in die Brennkammer (1), in Flossenrohrwandkonstruktion ausgebildet ist.

5. Verbrennungsanlage nach Anspruch 2, **dadurch gekennzeichnet, daß** die Rückführungseinrichtung (9) bei der Einleitung in die Brennkammer (1) knapp oberhalb des Bodens der Brennkammer (1) angeordnet ist und zumindest teilweise als Flossenwand ausgebildet und in das Fallrohrsystem eingebunden ist.

6. Verbrennungsanlage nach Anspruch 2, **dadurch gekennzeichnet, daß** die Rückführungseinrichtung (9) im Bereich der Brennkammer (1) ohne Abdichtorgan ausgebildet ist und das Material in der Brennkammer (1) entlang der Wand mit der vorhandenen Wandströmung bis in den Bereich des Bodens der Brennkammer (1) geführt ist.

7. Verbrennungsanlage nach Anspruch 5, **dadurch gekennzeichnet, daß** die Rückführungseinrichtung (9) als Abdichtorgan in Form eines Siphons, L-Valve oder Wehrs ausgebildet ist.

8. Verbrennungsanlage nach Anspruch 2, **dadurch gekennzeichnet, daß** die Umlenkwand (14) in Flossenwandkonstruktion mit innenliegender Verschleißschicht (15) über die gesamte Breite der Brennkammer (1) geradlinig angeordnet ist, die Abscheidekammer (2) im oberen Teil zweiteilt und im weiteren Verlauf die Decke der Brennkammer (1) bildet.

9. Verbrennungsanlage nach Anspruch 2, **dadurch gekennzeichnet, daß** die Seitenwände (5, 6) abgestuft und mit eigenen Sammlerstücken (8) ausgebildet sind, die mit eigenen Fallröhren an die Dampftrommel (16) angeschlossen sind.

## Claims

1. A process for separating the bed material and for utilising the heat of a flue gas of an incineration installation according to the principle of a circulating fluidised bed in the heating surfaces postponed to said incineration installation, wherein the flue gas stream together with entrained solids which ascend from said fluidised bed is guided after the combustion chamber (1), that is cooled by standpipes, in a pit in the direction of gravity and, at the end of said pit, after separation of said solids through a turn round opposite the direction of gravity in an enlarged pit cross-section, **characterised in that**, in order to retain the bed's inventory, only the coarser proportion of solids is separated at said turn round and is downwards recirculated into the combustion chamber (1), the flue gas together with the remaining dust delivering heat by radiation and convection at the postponed heating surfaces, and the down pipes, which are located in the backwall (7) of the separating device, being heated.

2. Incineration installation in a fin tube design according to the principle of a circulating fluidised bed, comprising a separation and feed back device parallel to the combustion chamber (1) for separating and feeding bed material back into said combustion chamber (1), particularly in a self-supporting design, and comprising a system of standpipes and down pipes for carrying out the process according to claim 1, **characterised in that** the backwall (7) of said separation and feed back device is formed as a part of the down pipe system and is bent to form a separation chamber (2) having a funnel-shaped lower portion, the separation chamber (2) being provided beside the upper portion of the combustion chamber (1) in the form of a flue gas deviation to which a collecting shaft (11) is connected for feeding said bed material back, and said combustion chamber (1) and said separation chamber (2) having side walls (5, 6) which are formed as a part of the standpipe system that opens out into a steam drum (16) arranged on a group of standpipes and being connected to the boiler body in the region of the front wall (3).

3. Incineration installation according to claim 2, **characterised in that** said separation and feed back device is formed as a vertical pit without any installation through which flue gas flows and which is formed by a partition wall (4) and a deviating wall (14) flat in the direction of flow, its lower portion forming an U-shaped separation chamber (2) without any installation to which a collecting shaft (11) together with a feed back device (9) for separated bed material is connected, said deviating wall (14) and the walls of said separation chamber (2) being formed in a cooled manner as a part of said system of standpipes and down pipes.

4. Incineration installation according to claim 2, **characterised in that** said separation chamber (2) has a rectangular cross-section in plan view and is formed as a vertical shaft to which a deviation of enlarging cross-section is connected about at a middle level, the downwards converging lower portion of said separation chamber (2), particularly with said feed back device (9) for separated particles into the combustion chamber (1), being formed as a fin tube construction.

5. Incineration installation according to claim 2, **characterised in that** said feed back device (9) when entering the combustion chamber (1) is arranged close above the bottom of said combustion chamber (1) and is formed, at least in part, as a fin wall and incorporated into the down pipe system.

6. Incineration installation according to claim 2, **characterised in that** said feed back device (9) is formed without any sealing element in the region of said combustion chamber (1), and the material is guided in said combustion chamber (1) with the wall stream present along the wall up to the region of the bottom of said combustion chamber (1).

7. Incineration installation according to claim 5, **characterised in that** said feed back device (9) is formed as a sealing element in the form of a siphon, an L-valve or a weir.

8. Incineration installation according to claim 2, **characterised in that** the deviating wall (14) is linearly arranged over the whole width of said combustion chamber (1) as a fin wall construction with an interior wearing layer (15), bisectioning the upper portion of said separation chamber (2) and forming the ceiling of said combustion chamber (1) by its further extension.

9. Incineration installation according to claim 2, **characterised in that** the lateral walls (5, 6) are formed in steps having their own collectors (9) connected to the steam drum (16) by down pipes of their own.

## Revendications

1. Procédé de séparation du matériau de lit et d'utilisation de la chaleur des gaz de fumées d'une installation d'incinération-combustion, selon le principe d'un lit fluidisé circulant travaillant dans les surfaces de chauffe mises en circuit en aval de l'installation de combustion-incinération, dans lequel le flux de gaz de fumées montant depuis le lit fluidisé, avec les solides entraînés, après la chambre de combustion (1) refroidie par des tubes de montée, est guidé dans un puits, en évoluant dans la direction de la pesanteur, et à l'extrémité du puits, après une séparation des solides, et guidé en étant passé par une déviation, en évoluant dans le sens inverse de la pesanteur, avec une section transversale de puits agrandie, caractérise en ce que pour conserver l'inventaire du lit, seule la fraction de solide la plus grossière est séparée lors de la déviation et retournée vers le bas dans la chambre de combustion (1), et les gaz de fumées, avec la poussière subsistante, fournissant de la chaleur aux surfaces de chauffe installées en aval, par rayonnement et convection, et les tubes de descente, disposés dans la paroi arrière (7) du dispositif séparateur, étant chauffés.

2. Installation de combustion-incinération dans une construction à tubes à ailettes selon le principe d'un lit fluidisé circulant, avec un dispositif séparateur et de retour disposé parallèlement à la chambre de combustion (1), pour effectuer la séparation et le recyclage du matériau du lit dans la chambre de combustion (1), en particulier dans un mode de construction auto-porteur, avec un système à tube de montée et à tube de descente pour la mise en oeuvre du procédé selon la revendication 1, caractérisée en ce que la paroi arrière (7) du dispositif séparateur et de retour est réalisée sous la forme de parties du système à tube de descente et est coudée pour former une chambre de séparation (2) ayant une partie inférieure en forme d'entonnoir, la chambre de séparation (2) étant prévue à côté de la partie supérieure de la chambre de combustion (1), sous la forme d'une déviation des gaz de fumées, à laquelle un puits collecteur (11) est raccordé pour le recyclage du matériau du lit, et la chambre de combustion (1) et la chambre de séparation (2) présentant des parois latérales (5, 6) qui sont réalisées sous la forme de partie du système à tube de montée, débouchant dans un tambour à vapeur (16) disposé sur un groupe de tubes verticaux et est reliée au corps de chaudière, dans la zone de la paroi avant (3).

3. Installation de combustion-incinération selon la revendication 2, caractérisée en ce que le dispositif séparateur et de retour est réalisé sous la forme d'un puits vertical traversé par un écoulement de gaz de fumées, ne comportant pas de garnissages intérieurs, qui est constitué par une paroi intermédiaire (4) et une paroi de déviation (14), plane dans la direction de l'écoulement, qui constitue en partie basse une chambre de séparation (2) en forme de U ne comportant pas de garnissages intérieurs, à laquelle est raccordé un puits collecteur (11) avec un dispositif de recyclage (9) pour le matériau du lit ayant été séparé, la paroi de déviation (14) et les parois de la chambre de séparation (2) étant réalisées de façon refroidie, à titre de parties du système à tubes à de descente et à tube de montée.

4. installation de combustion-incinération selon la revendication 2, caractérisée en ce que la chambre de séparation (2) présente en profil une section transversale rectangulaire et est réalisée à la forme d'un puits vertical, auquel, à peu près à mi-hauteur, est raccordée une déviation, d'une section transversale allant en augmentant, la partie inférieure, allant en s'effilant en direction du bas, de la chambre de séparation (2), en particulier avec le dispositif de recyclage (9) dans la chambre de combustion (1) des particules séparées, étant réalisée dans une construction à mur membrane à tubes ailetés.

5. Installation de combustion-incinération selon la revendication 2, caractérisée en ce que le dispositif de recyclage (9), au niveau de l'introduction dans la chambre de combustion (1), est disposé juste au-dessus du fond de la chambre de combustion (1) et est réalisé au moins partiellement sous la forme d'un mur membrane et intégré dans le système à tubes de descente.

6. Installation de combustion-incinération selon la revendication 2, caractérisée en ce que le dispositif de recyclage (9) est réalisé dans la zone de la chambre de combustion (1) sans organe d'étanchéité et le matériau se trouvant dans la chambre de combustion (1) est guidé le long de la paroi, avec l'écoulement de paroi existant, jusque dans la zone du fond de la chambre de combustion (1).

7. Installation de combustion-incinération selon la revendication 5, caractérisée en ce que le dispositif de recyclage (9) est réalisé sous la forme d'organe d'étanchéité ayant la forme d'un siphon, d'une soupape en L ou d'un déversoir.

8. Installation de combustion-incinération selon la revendication 2, caractérisée en ce que la paroi de déviation (14) est disposée, dans la construction à mur membrane, avec une couche d'usure (15) placée intérieurement, sur toute la largeur de la chambre de combustion (1), selon une ligne droite, la chambre de séparation (2) est divisée en deux dans la partie supérieure et constitue, dans la suite du cheminement, le plafond de la chambre de combustion (1).

9. Installation de combustion-incinération selon la revendication 2, caractérisée en ce que les parois latérales (5, 6) sont étagées et réalisées avec des pièces de collecteur (8) propres, qui sont raccordées au tambour à vapeur (16) par des tubes de descente propres.
